# FASCICULE DE BREVET EUROPEEN

(11) **EP 0 406 374 B1**
(45) Date de publication et mention de la délivrance du brevet: **25.08.1993**
(21) Numéro de dépôt: 90900747.8
(22) Date de dépôt: 27.12.1989
(51) Int. Cl.: A61J 1/00

(54) **FLACON DE STOCKAGE ET DE TRANSFERT CON U POUR STOCKER UN COMPOSANT D'UNE SUBSTANCE MEDICAMENTEUSE**
AUFBEWAHRUNGS- UND UMFÜLLFLASCHE ZUM AUFBEWAHREN VON ZWEI BESTANDTEILEN EINER HEILKRÄFTIGEN SUBSTANZ
STORAGE AND TRANSFER BOTTLE DESIGNED FOR STORING A COMPONENT OF A MEDICAMENTAL SUBSTANCE

(30) Priorité: 27.12.1988 CH 4805/88; 30.10.1989 CH 3919/89
(43) Date de publication de la demande: 09.01.1991
(73) Titulaire: MEDICORP HOLDING S.A., L-2014 Luxembourg (LU)
(72) Inventeur: MEYER, Gabriel, CH-1222 Vesenaz (CH)
(74) Mandataire: Nithardt, Roland
(86) Numéro de dépôt international: CH8900224
(87) Numéro de publication internationale: WO9007318

(56) Documents cités:
- FR-A- 1 071 487
- GB-A- 2 111 029
- US-A- 2 813 649
- US-A- 2 908 274
- US-A- 3 206 080
- US-A- 3 563 415
- US-A- 3 674 028
- US-A- 4 657 534

## Description

La présente invention concerne un flacon de stockage et de transfert conçu pour stocker un composant d'une substance médicamenteuse et pour le transférer directement, ou après l'avoir mélangé à une autre substance, dans un dispositif d'utilisation.

Les substances médicamenteuses, qu'elles soient utilisables directement ou qu'elles constituent les composants d'un mélange, sont habituellement stockées dans des récipients qui peuvent être soit des ampoules en verre scellées à la flamme, soit des flacons obturés par un bouchon d'obturation.

Un tel flacon de stockage est par exemple décrit par le brevet US-A- 3,674,028 et comporte un corps pourvu d'un col rétréci et d'un étranglement central qui définit deux compartiments contenant respectivement un lyophilisat et un solvant destinés à être mélangés. Le flacon est réalisé en un matériau rigide, de préférence en verre, pour pouvoir être obturé de manière étanche au moyen d'un bouchon souple et pour pouvoir résister aux contraintes thermiques de la lyophilisation et de la stérilisation en autoclave. Le col est obturé par un bouchon spécial permettant l'évacuation des vapeurs lors de la lyophilisation de la substance déposée dans le compartiment inférieur. Après la lyophilisation le bouchon est repoussé dans la zone centrale du corps comportant l'étranglement et sépare ainsi de manière étanche les deux compartiments. Un obturateur est mis en place à l'extrémité du col pour fermer le compartiment supérieur après remplissage de ce dernier. Cet obturateur comporte une zone centrale de moindre épaisseur, destinée à être percée par une aiguille en vue du prélèvement du mélange à injecter à un patient.

Ces ampoules connues qui contiennent une substance médicamenteuse liquide posent un problème important lors du transfert de leur contenu dans un dispositif d'utilisation tel qu'une seringue. En effet, le soignant doit, dans tous les cas, utiliser une aiguille pour aspirer le liquide de l'ampoule. Or, l'aiguille utilisée pour effectuer le transfert est contaminée sur ses parois extérieures par la solution médicamenteuse. Cette contamination externe de l'aiguille est responsable de douleurs, d'hématomes ou d'autres lésions des tissus qui ne doivent en principe pas être en contact avec la substance médicamenteuse. En outre, le transfert ne permet pas d'éviter une contamination bactérienne et particulaire. En raison des règles d'hygiène, on impose une non-réutilisation de l'aiguille de transfert et son remplacement par une aiguille neuve stérile, et cela pour chaque opération de transfert.

Cependant, rien ne garantit que le soignant respecte cette règle. Il existe de ce fait un véritable danger pour le patient, en particulier lorsque l'aiguille de transfert est également utilisée pour procéder à l'injection. La mise en contact des tissus avec la substance médicamenteuse et les contaminants, bactéries, et particules transportés par l'aiguille est alors inévitable.

Le problème est sensiblement identique lorsque la substance est contenue dans un flacon, mais en plus s'ajoutent les inconvénients connus de la perforation de bouchons.

Pour pallier ces inconvénients, on a développé des dispositifs de transfert jetables pour permettre un transfert stérile d'une substance médicamenteuse contenue dans un flacon de stockage directement vers un dispositif d'utilisation.

Parmi les systèmes qui sont actuellement commercialisés couramment, figure un dispositif appelé "Transfer set" qui comporte une double aiguille ou un double trocart, et qui est utilisé pour connecter directement un flacon obturé par un bouchon en élastomère avec une poche ou une bouteille à perfusion. Le flacon peut contenir une substance médicamenteuse liquide ou sèche. Le dispositif de transfert est toutefois fourni indépendamment du flacon auquel on est censé le raccorder, et présenté dans un emballage stérile. De ce fait, rien n'empêche sa réutilisation sur un autre flacon après une première utilisation, même si les règles d'hygiène hospitalière proscrivent un tel réemploi.

Le coût relativement élevé de ce système accentue la tendance à une réutilisation.

Le seul moyen d'empêcher à la fois les erreurs de manipulation lors de la mise en place d'un dispositif de transfert et sa réutilisation, est de prévoir un flacon équipé d'un dispositif de transfert inamovible.

Diverses réalisations ont été proposées pour résoudre ce problème de l'industrie pharmaceutique et des milieux médicaux. Le système faisant l'objet du brevet américain US-A- 3,206,080 est l'une de ces réalisations. Il comporte un flacon rigide qui est associé à un dispositif de transfert définissant une chambre à volume variable, dont les parois sont flexibles, et qui se situe entre le flacon proprement dit et un trocart. Cette chambre intermédiaire fait office de pompe et permet l'évacuation de la solution contenue dans le flacon.

Cette construction ne permet pas de résoudre les problèmes posés. En particulier, les organes d'obturation ne sont pas prévus pour permettre une fermeture du flacon dans une enceinte de lyophilisation. Aucune mesure n'est prise pour empêcher toute activation accidentelle pendant le stockage. La stérilité du dispositif ne peut pas être préservée pendant le stockage. La construction de l'ensemble est compliquée et difficile à réaliser.

Une autre réalisation de ce type est décrite par le brevet américain US-A- 4,657,534. Le dispositif décrit comporte un flacon extérieur à parois souples, pourvu d'un col dans lequel on a engagé un flacon intérieur à parois cylindriques rigides qui est destiné à contenir une substance devant être mélangée avant utilisation à une autre substance contenue dans le flacon extérieur. Le flacon intérieur comporte des ouvertures latérales qui lui permettent, après activation de l'ensemble, de délivrer le mélange des deux substances, à travers des canaux intérieurs d'un dispositif de transfert.

Ce système ne répond pas non plus aux exigences actuelles en matière de stockage et de transfert de substances médicamenteuses. L'étanchéité entre le flacon extérieur et le flacon intérieur est théoriquement réalisée au niveau du col. Le flacon extérieur étant en une matière synthétique souple et le flacon intérieur en une matière synthétique rigide, ou en verre, une étanchéité empêchant une contamination bactérienne lors d'un stockage de longue durée ne peut pas être garantie. Cette garantie n'est obtenue qu'avec une obturation au moyen d'un bouchon en élastomère. Le flacon extérieur ne se prête ni à une lyophilisation ni à une stérilisation en étuve, puisqu'il ne pourrait pas supporter les contraintes thermiques. Même si ce flacon était en mesure de résister aux contraintes imposées pour la lyophilisation d'une substance qu'il devrait contenir, il ne pourrait pas être obturé dans l'enceinte de lyophilisation, puisque l'obturation se fait au moyen du flacon intérieur.

En outre, la stérilité du dispositif de transfert n'est pas garantie pendant le stockage et rien n'est prévu pour empêcher une activation accidentelle pendant ce stockage, ou pour garantir l'inviolabilité.

En effet, pour qu'un système de transfert réponde à toutes les exigences en matière de sécurité il est indispensable qu'il soit inviolable, inactivable pendant le stockage, solidaire du flacon, résistant à une contrainte radiale, stérile et garantissant la stérilité de l'espace intérieur du flacon et de tous les canaux, cavités intérieures et orifices permettant de faire communiquer cet espace avec un autre espace délimité par un autre récipient pouvant contenir un autre composant destiné à être mélangé à la substance contenue dans le flacon.

La présente invention se propose de pallier les inconvénients ci-dessus en réalisant un flacon de stockage pouvant être connecté à toutes sortes de récipients ou conteneurs du marché, sans augmentation notoire du coût de fabrication et sans complications techniques.

Dans ce but, le flacon selon l'invention correspond à la définition énoncée par la revendication 1.

Selon une forme de réalisation préférée, ledit organe d'obturation est monté sur une capsule ajustée sur le col du flacon et mobile axialement entre ladite position de stockage et ladite position d'utilisation.

De préférence, la capsule est pourvue d'un embout de raccordement conique et d'un élément raidisseur engagé à l'intérieur d'une cavité de l'organe d'obturation.

Selon une forme de réalisation avantageuse dans laquelle l'embout de raccordement porte une aiguille, la capsule est pourvue d'un élément de protection sensiblement cylindrique dont la longueur est au moins approximativement égale à celle de ladite aiguille.

Selon une variante, le flacon comporte des moyens de liaison pour le lier de façon souple au dispositif d'utilisation ou à un autre récipient contenant un autre composant de la substance médicamenteuse.

Lesdits moyens de liaison comprennent de préférence un lacet dont les extrémités sont équipées d'éléments de liaison à verrouillage.

D'une façon avantageuse, le flacon peut comporter au moins un filtre monté dans le dispositif de raccordement ou l'organe d'obturation, dans une zone de passage obligatoire de la substance médicamenteuse ou du mélange de cette substance avec une autre substance avant son utilisation. De préférence, ce filtre est du type filtre à membrane.

Lorsque ledit dispositif se trouve dans sa première position dite de stockage, l'organe d'obturation peut être lié au flacon par une étiquette d'inviolabilité.

Lorsque le dispositif de transfert comporte une aiguille pour perforer un bouchon d'obturation, ladite aiguille comporte avantageusement au moins une ouverture latérale agencée pour permettre l'évacuation d'une surpression engendrée à l'intérieur du flacon et/ou d'un autre conteneur connecté au flacon au moyen de ladite aiguille.

L'organe d'obturation peut comporter un évent et un élément d'obturation élastique agencé pour obturer ledit évent dans une première position et pour le libérer dans une deuxième position.

D'une façon avantageuse, ledit évent est ménagé dans une paroi de la capsule et l'organe d'obturation porte un filtre hydrophobe disposé par-dessus ledit évent.

De préférence, ce filtre hydrophobe a une forme annulaire et comporte une ouverture centrale qui assure la communication entre l'organef d'obturation et le dispositif de raccordement.

Selon une forme de réalisation avantageuse, l'organe d'obturation se compose de deux parties distinctes, une tête et un joint annulaire. De préférence, la tête et le joint annulaire sont réalisés en des matériaux différents.

L'invention sera mieux comprise en référence à la description d'exemples de réalisation et du dessin annexé dans lequel :
Les figures 1 à 5 illustrent le processus de remplissage d'un flacon à compartiment unique contenant un composé à l'état de lyophilisat,
les figures 6 à 9 illustrent le processus de remplissage d'un flacon à compartiment unique contenant une poudre prévue pour être mélangée à un solvant liquide,
la figure 10 représente une autre forme de réalisation d'un flacon à compartiment unique selon l'invention,
les figures 11 et 12 illustrent une forme d'utilisation particulière du flacon à compartiment unique selon l'invention,
la figure 13 représente une vue en coupe illustrant un mode d'accouplement du flacon à compartiment unique avec une poche à perfusion,
la figure 14 illustre une vue en coupe d'un flacon dont la capsule est associée à une aiguille,
la figure 15 représente une vue en perspective d'un organe d'obturation destiné à un flacon de lyophilisation,
la figure 16 représente une vue en perspective d'un organe d'obturation d'un flacon destiné à contenir une substance poudreuse,
la figure 17 représente un flacon selon l'invention couplé à une pompe péristatique,
la figure 18 représente un flacon équipé d'un embout buccal,
la figure 19 représente une vue en coupe d'un flacon selon l'invention raccordé à une seringue préremplie,
la figure 20 représente une vue en coupe d'un flacon couplé à une seringue traditionnelle,
la figure 21 représente une vue en coupe d'un flacon équipé d'une aiguille et raccordé à une poche à perfusion,
la figure 22 présente une vue en coupe d'un flacon selon l'invention accouplé à un flacon souple,
la figure 23 représente une vue en coupe d'un flacon selon l'invention connecté à une vanne à trois voies,
la figure 24 représente une vue en coupe illustrant la position de stockage d'un flacon selon l'invention équipé d'une aiguille,
la figure 25 représente une vue en coupe d'un flacon selon l'invention équipé d'un dispositif de raccordement du type Luer-Lock et protégé par un capuchon,
la figure 26 représente une forme de réalisation particulière d'un flacon destiné à être accouplé à une poche à perfusion,
la figure 27 représente une vue en coupe d'une autre forme de réalisation permettant de libérer une surpression à l'intérieur du flacon et/ou d'une poche,
la figure 28 représente une vue en coupe illustrant le flacon de la figure 27 dans sa phase d'utilisation,
la figure 29 représente une variante de la réalisation des figures 27 et 28, et
La figure 30 représente une vue en coupe agrandie illustrant de façon plus spécifique le filtre hydrophobe monté à l'intérieur de l'organe d'obturation.

En référence à la figure 1, un flacon 10 pourvu d'un fond 11 fermé et d'un col 12 ouvert de section rétrécie par rapport à celle du corps 13 du flacon, est partiellement rempli d'une substance liquide 14 qui est introduite à l'intérieur du flacon au travers d'un conduit 15. Le liquide 14 est dans ce cas une solution aqueuse d'une substance médicamenteuse destinée à être lyophilisée.

La phase de lyophilisation est représentée par la fig. 2. Cette opération se fait à l'intérieur d'un appareil comportant essentiellement une enceinte reliée à une pompe à vide et des moyens de cryogénation. Avant de pénétrer dans cette enceinte, le flacon 10 est équipé d'un organe d'obturation 16 souple, en élastomère, qui comporte à son extrémité inférieure un embout 17, solidaire de la partie supérieure de cet organe et pourvu d'au moins une ouverture latérale 18 permettant à la vapeur d'eau 19 de s'échapper hors du flacon.
On notera que toute cette opération est faite dans des conditions stériles étant donné que le flacon est stérile au moment de son remplissage, l'organe d'obturation est stérile au moment de sa mise en place sur le col du flacon et l'enceinte de lyophilisation est une enceinte stérile.

La phase suivante qui consiste à mettre en place l'organe d'obturation dans sa position de stockage, est représentée par la figure 3. Pour amener l'organe d'obturation 16 de sa position de lyophilisation représentée par la figure 2 à sa position de stockage représentée par la figure 3, on enfonce ledit organe comme le montrent les flèches A au moyen d'un poussoir 20 disposé à l'intérieur de l'enceinte de lyophilisation. L'organe d'obturation 16 est pourvu d'un canal radial 21 qui est obturé par la paroi du col du flacon dasn la position représentée par cette figure. Dans la pratique, ce poussoir est constitué par le plafond de l'enceinte de lyophilisation. Selon d'autres formes de réalisation, le plafond de l'enceinte de lyophilisation est fixe et c'est le plancher supportant les flacons qui se déplace vers le haut pour provoquer la pénétration de l'organe d'obturation à l'intérieur du col.

Comme le montre la figure 4, dans la position de stockage, l'embout 17 est engagé à l'intérieur du flacon et la partie supérieure de l'organe d'obturation est engagée à l'intérieur du col 12 de telle manière qu'un canal radial 21, ménagé dans la partie supérieure de l'organe d'obturation, soit fermé par la paroi intérieure du col 12. Dans cette position, l'organe d'obturation assume l'une de ses fonctions qui est d'assurer la fermeture étanche du flacon 10 pendant le stockage de ce dernier.

Par la suite, le flacon contenant la substance médicamenteuse à l'état lyophilisé, et obturé de façon étanche par l'organe d'obturation 16, est extrait de l'enceinte de lyophilisation et est équipé d'une capsule 22 qui constitue, avec cet organe d'obturation 16, un dispositif d'obturation du flacon et sert de support à un dispositif de transfert destiné au raccordement du flacon 10 avec un dispositif d'utilisation (non représenté). La capsule 22 comporte un embout de raccordement 23, dont la forme est conique, et qui constitue un embout du type dit "Luer". Cet embout est prolongé vers l'intérieur du flacon par un élément raidisseur 24, de forme sensiblement cylindrique, qui est engagé dans une cavité intérieure 25 de l'organe d'obturation 16. Par ailleurs, la capsule 22 comporte une collerette périphérique 26 qui est engagée par-dessus le rebord 27 du col 12 du flacon 10, et qui comporte des protubérances intérieures 28 qui ont pour objet de coopérer avec le rebord 27 pour définir, d'une part la position de stockage, et d'autre part la position d'utilisation du dispositif de transfert et par conséquent de l'organe d'obturation 16.

Ce dispositif de transfert proprement dit est recouvert, pendant la phase de stockage, par un capuchon 29 qui est adapté à la forme et aux dimensions des différents composants de la capsule et notamment de la collerette 26. Dans l'exemple représenté, l'embout de raccordement 23 est associé à une aiguille conventionnelle 30 soudée au collet d'une manière connue en soi à un embout porte-aiguille 31 qui est un embout femelle conique complémentaire au point de vue de la forme et des dimensions à l'embout de raccordement 23. Pour protéger cette aiguille, la capsule 22 se prolonge du côté opposé au flacon par une structure 32 sensiblement cylindrique dont la longueur est approximativement égale à celle de l'aiguille avec son porte-aiguille.

On constate que le capuchon 29 est enveloppant au niveau du col du flacon et au niveau de la collerette de la capsule. A cet effet, comme cela est représenté par la fig. 5 il comporte un premier secteur 29a de section rétrécie qui enveloppe essentiellement la structure 32 de la capsule, un secteur intermédiaire 29b qui est en appui contre la paroi extérieure de la collerette 26 et un rebord 29c dont le diamètre extérieur est sensiblement égal au diamètre extérieur du flacon 10. Cette réalisation permet de mettre en place une étiquette d'inviolabilité 33 qui sert bien entendu à identifier le produit mais également à rendre le capuchon 29 et le flacon 10 solidaire. La phase de mise en place de cette étiquette d'inviolabilité est schématiquement représentée par les flèches B.

Le flacon décrit précédemment et les phases de remplissage et d'assemblage illustrées par les figures 1 à 5, correspondent à l'utilisation d'une substance médicamenteuse se trouvant initialement à l'état de solution liquide et qui est destinée à être conservée à l'état de lyophilisat. Pour l'utilisation, on est obligé de réhydrater le lyophilisat pour le transformer en une solution pouvant être utilisée soit directement, soit après un mélange avec une autre substance. Avant une telle utilisation, il est nécessaire d'introduire un solvant liquide à l'intérieur du flacon, à travers le dispositif de transfert et plus exactement à travers l'aiguille de ce dispositif. A cet effet, on déchire l'étiquette d'inviolabilité, on enlève le capuchon de protection et on enfonce la capsule sur le col ce qui a pour effet de faire pénétrer la partie supérieure de l'organe d'obturation vers l'intérieur du flacon jusque dans une position où l'orifice latéral 21 ménagé dans la partie supérieure de l'organe d'obturation débouche à l'intérieur du flacon et permet une mise en communication de l'aiguille et de l'espace intérieur du flacon. Le raccordement avec une autre enceinte stérile contenant le solvant se fait à travers l'aiguille 30. Selon une forme de réalisation avantageuse, l'enceinte stérile contenant le solvant est une poche souple ou un autre récipient approprié.

Grâce à ce type de connexion par cône Luer, le flacon décrit peut être connecté à tous les dispositifs du marché équipés du même type de connexion normalisée Luer ou Luer Lock, correspondant à une connexion par cône équipé d'un système de verrouillage, à savoir : une seringue vide, une seringue préremplie, un robinet de raccordement à un autre récipient ou à un conduit, une tubulure, une pompe péristaltique, un inhalateur, une poche à perfusion souple, un flacon souple collapsible pour application oculaire.

Pour certaines utilisations la substance médicamenteuse destinée à être stockée dans le flacon se trouve à l'état de poudre. A quelques modifications près, les démarches de remplissage de stockage et d'utilisation sont sensiblement les mêmes que celles décrites en référence aux figures 1 à 5. La figure 6 représente un flacon 10 destiné à permettre le stockage d'une poudre 40 introduite dans ce flacon à travers une tubulure d'amenée 41. On notera que le flacon 10 représenté par la figure 6 est en tout point identique au flacon 10 représenté par les figures 1 et suivantes.

Lorsque la quantité de poudre requise a été introduite dans le flacon, la phase suivante consiste à obturer le flacon au moyen d'un organe d'obturation 42 représenté par la figure 7. Cet organe d'obturation diffère de celui qui est représenté par les figures 2 à 5 en ce qu'il ne comporte pas l'embout inférieur 17 dont la fonction est strictement liée à la phase de lyophilisation. En revanche, cet organe d'obturation comporte également un conduit radial 43 qui permet, en cours d'utilisation, d'assurer une communication avec l'intérieur du flacon 10.

La phase représentée par la figure 8 et qui correspond à la mise en place des dispositifs d'obturation et de transfert est en tout point identique à celle illustrée par la figure 4, mis à part le fait que, dans l'un des cas, le contenu du flacon est une poudre, et dans l'autre cas il s'agit d'un lyophilisat. Pour cette raison, les numéros de référence des différents éléments constitutifs sont les mêmes dans les deux cas.

La figure 9, qui illustre la phase de mise en place d'une étiquette d'inviolabilité, est identique à la figure 5 à la même différence près que précédemment. Pour cette raison, les numéros de référence de ces deux figures sont identiques.

En ce qui concerne l'utilisation du flacon des figures 6 à 9, elle est sensiblement identique à celle du flacon précédent. L'aiguille de seringue, qui est montée sur l'embout de raccordement du dispositif de raccordement, permet de faire pénétrer un solvant agencé pour dissoudre la poudre contenue dans le flacon.

La figure 10 illustre une variante du dispositif de raccordement décrit précédemment. Ce dispositif de raccordement 50 est associé à un organe d'obturation 42 identique à celui qui est représenté par les figures 6 à 9 en association avec le flacon contenant une poudre. On notera toutefois que le dispositif de raccordement 50 pourrait également être associé à un organe d'obturation 16 tel que celui représenté par les figures 2 à 5 en association avec un flacon contenant un lyophilisat. Cet organe de raccordement comporte une capsule 51 pourvue d'une collerette 52 qui passe par-dessus le rebord 27 du col 12 du flacon 10. Cette collerette, qui est représentée dans sa position d'utilisation, comporte, comme précédemment des protubérances intérieures 28 destinées à coopérer avec le rebord 27 pour définir les positions de stockage et d'utilisation. Cette capsule est pourvue de l'embout cylindrique 24 (identique à celui défini par la figure 4) qui est engagé à l'intérieur de l'organe d'obturation 42 et d'un embout de raccordement 53 qui est un embout femelle conique à verrouillage couramment appelé "Luer Lock". Cet embout est obturé par un capuchon 54 pourvu d'un filetage intérieur 55 qui se visse sur l'embout de raccordement 53. Dans l'exemple représenté, un filtre 57 est disposé à l'intérieur du canal axial de passage du liquide. Ce filtre peut être monté dans toutes les capsules des réalisations représentées par les figures précédentes. On notera que ce filtre est de préférence du type filtre à membrane.

Au point de vue de l'utilisation, la connexion avec un embout du type Luer ou Luer Lock mâle s'effectue après dévissage du capuchon 54.

La préparation des médicaments se faisant à la pharmacie, il faut offrir un moyen sûr et irréversible pour lier le flacon décrit avec la poche à perfusion contenant le solvant approprié.

Il existe toutes sortes de poches standards contenant une grande variété de solvants ou solutions d'infusion. Une erreur dans le choix du solvant peut provoquer la précipitation du médicament, son altération, etc.

Seule une personne compétente et autorisée peut donc décider du choix du solvant. Ce choix est généralement fait par le pharmacien et non par le personnel soignant.

Le système de liaison doit répondre aux exigences suivantes :
1) il doit permettre la liaison de la poche et du flacon décrit sans imposer une activation du système;
2) il doit permettre la reprise des deux dispositifs en magasin si le traitement n'a pas eu lieu (décès, interruption du traitement);
3) il doit garantir l'identification du médicament contenu dans la poche après reconstitution :
   a) en clair pour le personnel soignant;
   b) codée pour le patient, les autres patients, ainsi que pour les visiteurs afin de garantir la discrétion et le respect du patient (traitement anti-cancer, anti-sida, etc.).

Pour atteindre ce but, le capuchon du flacon 10 représenté par les figures 11 et 12 est équipé d'un passage 61 pour un lacet 60. Ainsi, le pharmacien pourra passer un lacet 60 dans le passage 61 ménagé sur la tête du capuchon protecteur du flacon, faire passer ensuite ce lacet dans un des passages 62 ménagés dans la poche à perfusion 63 (par exemple dans le passage prévu pour suspendre la poche), puis lier irréversiblement les deux bouts 64 et 65 du lacet. De tels lacets en matière synthétique, équipés d'un système de fermeture irréversible sont disponibles sur le marché. Un "lacet" spécial associé à une plaquette 66 destinée à recevoir des inscriptions telles que nom du patient, numéro du lit, date et autres informations peut être prévu dans l'emballage du flacon.

Lors de la préparation, le soignant va pouvoir effectuer une vérification complète de la médication. Ensuite, il séparera le capuchon protecteur du flacon. Le capuchon protecteur restera lié à la poche par le lacet. Une partie de l'étiquette collée restant attachée sur le capuchon contiendra les informations "codées" permettant l'identification, par le personnel soignant, du médicament contenu dans la poche.

Le flacon équipé de l'aiguille est activé puis son contenu est dissous et transféré dans la poche. Ensuite le soignant retire le flacon et le sépare de la poche.

En cas de non-utilisation des deux dispositifs, ceux-ci retournent à la pharmacie. Il suffira de couper le lacet et de réintroduire le matériel en magasin.

Le flacon décrit ci-dessus répond en tout point aux contraintes imposées en matière de conservation et d'utilisation de substances médicamenteuses. Il est inviolable. Il dispose d'un système de blocage qui le rend inactivable pendant le stockage. Il comporte un dispositif de transfert solidaire du flacon proprement dit qui est stable et ne craint pas une pression ou contrainte radiale. Il garantit la stérilité du contenu et de l'espace intérieur y compris les volumes du dispositif de transfert qui sont mis en communication avec l'espace intérieur au flacon au moment de l'utilisation.

En outre, au moment de l'utilisation, le verrouillage dû à l'étiquette d'inviolabilité et au système de sécurité au stockage est éliminé d'un seul geste. L'activation du flacon et de son dispositif de transfert s'effectue de manière simple, sans effort, et sans percement d'un bouchon d'obturation. L'activation est irréversible et aucun moyen n'autorise le retour dans la position de stockage. Cette activation peut se faire sans appareillage extérieur, à côté du patient. Le transfert s'effectue en vase clos, sans contact avec l'extérieur. L'accouplement du flacon et d'un autre récipient s'effectue au moyen d'organes standards dont les caractéristiques sont parfaitement connues.

Un certain nombre de ces modes d'accouplement sont représentés par les figures suivantes et décrits ci-dessous.

La figure 13 illustre un mode d'accouplement d'un flacon 10 avec une poche à perfusion 70 pourvue d'un conduit de raccordement 71 composé d'un tronçon étroit 71a et d'un tronçon large 71b. Le dispositif de raccordement du flacon permet le couplage par vissage d'un embout 72. Le conduit de raccordement 71 contient un bouchon d'obturation 73 qui, lorsqu'il se trouve dans le tronçon étroit 71a, obture ce conduit et lorsqu'il se trouve dans le tronçon large 71b ménage un passage périphérique 74 entre lui et la paroi du conduit.

La figure 14 illustre un flacon 10 associé à un dispositif d'obturation et un dispositif de raccordement comprenant un organe d'obturation 80, une capsule 81 et une aiguille 82, montés sur le col 12 de ce flacon. dans ce cas de réalisation, l'aiguille 82 est réalisée d'une pièce avec la capsule 81.

La figure 15 représente une vue en perspective de l'organe d'obturation 16 qui a été représenté vu en coupe sur la figure 2. Cet organe d'obturation comprend une partie supérieure 16a et un embout 17 qui prolonge cette partie supérieure. L'embout 17, comprend dans la forme de réalisation représentée, quatre évidements latéraux 18 qui interviennent pendant la phase de lyophilisation. La partie supérieure 16a comporte un conduit radial 21 qui communique avec l'extérieur par une ouverture sensiblement circulaire ménagée dans la zone centrale de cette partie supérieure 16a, entre deux bourrelets respectivement 16b et 16c.

La figure 16 représente l'organe d'obturation 42 qui est utilisé lorsque le flacon 10 est destiné à contenir une substance poudreuse ou liquide et non un lyophilisat. Cet organe d'obturation est représenté en coupe par la figure 7. Il comporte une partie supérieure 42a qui est en tout point identique à la partie supérieure 16a de l'organe d'obturation 16. En particulier il est pourvu d'un canal radial 43 qui débouche dans une zone centrale délimitée par deux bourrelets respectivement 42b et 42c. Un embout inférieur 42d, de forme légèrement tronconique, prolonge la partie supérieure de l'organe d'obturation. On notera que cet embout est dépourvu d'ouverture latérale.

La figure 17 illustre une utilisation particulière du flacon 10 connecté par l'intermédiaire d'un tuyau souple 90 à une pompe péristaltique 91. Dans cette réalisation, la capsule 92 est équipée d'un embout de raccordement 93 qui est couplé à un organe de raccordement 94 pour réaliser un couplage du type Luer-Lock.

La variante illustrée par la figure 18 correspond à une autre application du système. Dans ce cas, la capsule 100 est pourvue d'un embout 101 ne comprenant aucun organe de raccordement à un autre appareil mais qui est destiné à être mis en bouche par le patient. Dans ce cas, le flacon 10 est conçu pour contenir une substance médicamenteuse à absorber par voie buccale.

La figure 19 illustre une autre utilisation du flacon 10, qui est dans ce cas couplé à une seringue préremplie 110. La capsule 111 du dispositif d'obturation comporte un embout 112 qui est identique à l'embout 93 représenté par la figure 17. La seringue préremplie 110 est couplée à l'embout 112 par un organe de raccordement 113 fixé audit embout par des moyens de verrouillage du type Luer-Lock. L'organe de raccordement 113 comporte une cavité intérieure 114 dont le diamètre est quelque peu supérieur au diamètre d'un bouchon d'obturation 115 qui ferme l'extrémité de la seringue 110. Après activation du flacon 10, l'opérateur enfonce le piston 116 de la seringue 110 en direction du flacon 10, ce qui a pour effet de repousser le bouchon 115 dans la cavité 114. Le liquide 117 qui est initialement stocké entre le bouchon 115 et le piston 116 s'écoule vers l'intérieur du flacon. Après obtention du mélange souhaité, ce dernier peut être récupéré dans la seringue en vue d'une utilisation ultérieure. Etant donné que la seringue est raccordée directement au flacon autrement que par une aiguille destinée à l'injection, aucune contamination de cette aiguille n'a lieu pendant cette phase de transfert.

La figure 20 représente un accouplement du flacon 10 avec une seringue traditionnelle 120 qui peut être vide ou préremplie. L'accouplement de ces deux composants est du type Luer. A cet effet, la capsule 121 du dispositif d'obturation comporte un embout femelle conique 122 destiné à recevoir un embout tronconique 123 qui est en fait l'embout porte-aiguille de la seringue 120. Là encore, le raccordement se fait par des moyens autres que l'aiguille destinée à injecter une substance au patient, de sorte que l'aiguille n'est pas contaminée pendant la phase de transfert des substances à injecter.

La figure 21 illustre une autre forme de réalisation du flacon ainsi qu'un autre mode d'utilisation de ce flacon. Le flacon 10 est couplé à une poche de transfusion 130 qui comporte un tube de raccordement 131 obturé par un capuchon 132 réalisé en une substance élastomère souple. Le flacon est équipé d'un dispositif de transfert qui comporte une aiguille 133 montée sur un porte-aiguille 134 qui s'adapte sur un embout 135 solidaire de la capsule 136. Tous ces éléments sont protégés par un organe tubulaire 137, sensiblement cylindrique, solidaire de la capsule 136. Après activation du flacon 10, la substance liquide contenue à l'intérieur de la poche de transfusion 130 peut être transférée à l'intérieur dudit flacon puis le mélange obtenu peut être transvasé du flacon dans la poche 130.

La figure 22 illustre une autre forme d'utilisation du flacon 10 qui est, dans ce cas, couplé à un flacon souple 140 au moyen d'un dispositif du type Luer-Lock 141.

La figure 23 illustre une variante de la forme de réalisation représentée par la figure 22. Dans ce cas, le flacon souple 140 est remplacé par une vanne à trois voies 150.

La figure 24 représente le flacon 10 correspondant à l'utilisation illustrée par la figure 21 dans sa position de stockage. Dans cette position, la capsule 136 est entourée d'un capuchon de protection 138 et elle est liée au flacon par une étiquette d'inviolabilité 139.

La figure 25 représente le flacon 10 illustré notamment par la figure 22 et la figure 23 dans sa position de stockage. Comme précédemment, la capsule 150 est complètement recouverte par un capuchon de protection 151 lié au flacon par une étiquette d'inviolabilité 152.

On notera que l'organe d'obturation 153 engagé dans le col du flacon 10 est réalisé en deux parties, une partie 154, ou tête, qui est en contact avec la substance contenue dans le flacon et un joint annulaire 155 qui ne sera en contact, avec la substance médicamenteuse ou la solution obtenue après mélange avec une autre substance, que pendant un court laps de temps. De ce fait, les deux parties peuvent être réalisées en des matériaux différents, la tête étant bien entendu réalisée en un matériau compatible avec la substance contenue dans le flacon. Ce principe de réalisation peut s'appliquer à tous les flacons.

La figure 26 illustre une autre forme de réalisation particulièrement adaptée à l'utilisation de médicaments contenant du bicarbonate et ou de l'acide citrique ou autres substances chimiques qui, lors de leur dissolution engendrent un important dégagement d'anhydride carbonique. Lors du transfert du solvant contenu dans une poche de perfusion 160, la pression à l'intérieur de tout le système augmente de façon importante. Etant donné que l'anhydride carbonique se dissout relativement rapidement dans une solution, il serait possible d'attendre quelques minutes avant de procéder à l'infusion, néanmoins il est particulièrement avantageux de pouvoir éliminer ce gaz par un moyen simple et efficace. Ce moyen comprend au moins une ouverture latérale ménagée dans l'aiguille 161. Dans la réalisation représentée, cette aiguille comporte deux ouvertures 162 qui sont obturées lorsqu'elle est suffisamment enfoncée à l'intérieur du bouchon d'obturation 163 qui ferme le conduit 164 de la poche de perfusion 160 et qui sont dégagés comme le montre la figure, lorsqu'elle est quelque peu en retrait par rapport à ce bouchon d'obturation.

Les figures 27 et 28 illustrent une autre forme de réalisation d'un flacon équipé d'un dispositif de transfert permettant d'assurer une évacuation rapide de l'anhydride carbonique qui se dégage au moment de la reconstitution d'un solution médicamenteuse à partir d'un solvant et d'une poudre initialement disposée dans le flacon.

La figure 27 représente une position intermédiaire entre la position de stockage et la position activée du flaconet la figure 28 représente la position activée de ce flacon. Entre la position de stockage et la position intermédiaire représentée par la figure 27, un capuchon de protection recouvrant intégralement la capsule a été retiré. Dans cette réalisation, la capsule prévoit une ouverture qui permet de mettre en communication l'intérieur du système avec l'extérieur. A cet effet, la capsule 170 comporte une ouverture 171 qui assure la communication entre la cavité 172 ménagée à l'intérieur de l'organe d'obturation 173 et l'extérieur. Un élément complémentaire 174 qui est engagé sur l'embout porte-aiguille 175 assure momentanément l'obturation de cette ouverture 171.

La figure 28 représente le dispositif en état de fonctionnement. Lorsque l'opérateur appuie comme le montre les flèches M sur les branches de l'élément 174, il libère l'ouverture 171 et permet l'évacuation du gaz en surpression à l'intérieur de la poche et du flacon. Cette réalisation permet d'évacuer la surpression due à l'anhydride carbonique qui se dégage lors de la préparation d'une solution d'antibiotique. Une simple poussée exercée par exemple au moyen du pouce et de l'index sur les branches élastiques de l'élément 174 permet d'atteindre le but recherché.

La figure 29 illustre une variante du dispositif représenté par la figure 28. La modification consiste à insérer un filtre hydrophobe 180 à l'intérieur de la cavité 172, ce filtre étant perforé en son centre de manière à permettre un passage direct des liquides entre le flacon et la poche 181, mais étant agencé pour recouvrir l'ouverture 171 qui sert d'évent. Le rôle du filtre est d'éviter le risque de dégagement d'aérosols d'antibiotiques ou d'antimitotiques qui sont très nocifs pour le personnel soignant.

La figure 30 représente une vue agrandie de la zone qui porte le filtre 180. L'évent 171 est constitué par une perforation axiale ménagée dans la paroi de la capsule 170. Le filtre 180 est constitué par une pièce annulaire qui prend appui sur deux bourrelets annulaires 182 ménagés sur la paroi de la capsule qui comporte l'ouverture 171. Cette ouverture qui est unique dans la forme de réalisation représentée pourrait être remplacée par plusieurs ouverture ménagées dans la zone annulaire délimitée par les deux bourrelets 182.

L'avantage de la présence du filtre hydrophobe est qu'il permet à tout moment d'assurer le dégagement de la surpression sans risquer de provoquer des aérosols qui, comme mentionnés précédemment, sont particulièrement nocifs pour le personnel soignant.

## Revendications

1. Flacon (10) de stockage et de transfert stérile à compartiment unique conçu pour stocker une substance médicamenteuse et pour la transférer, directement ou après l'avoir mélangée à une autre substance, dans un dispositif d'utilisation, ce flacon ayant un col rétréci ouvert (12) , un organe d'obturation engagé dans ce col, cet organe d'obturation (16) comportant une cavité intérieure (25) et au moins un canal radial (21) connecté à cette cavité, et un dispositif de transfert pour raccorder le flacon avec un récipient contenant une autre substance médicamenteuse et/ou avec le dispositif d'utilisation, dans lequel l'organe d'obturation (16) est agencé pour être déplacé entre une première position dite de stockage, dans laquelle il constitue un obturateur étanche, ledit canal radial étant obturé par la paroi dudit col rétréci (12), et une seconde position dite d'utilisation, dans laquelle il constitue une vanne ouverte pour permettre l'évacuation de la substance médicamenteuse vers le dispositif de transfert, ledit canal radial (21) débouchant à l'intérieur du flacon, ce flacon étant réalisé en un matériau apte à résister aux contraintes thermiques d'une lyophilisation et/ou d'une stérilisation, le dispositif de transfert étant solidaire de l'organe d'obturation (16), se déplaçant avec ce dernier entre sa position de stockage et sa position d'utilisation, et comportant un canal central couplé à ladite cavité intérieure (25) de l'organe d'obturation (16), définissant ainsi un passage direct à travers l'organe d'obturation vers ledit récipient contenant une autre substance, ou ledit dispositif d'utilisation, lorsque l'organe d'obturation se trouve dans ladite position d'utilisation, ce flacon comportant en outre des moyens (33) pour garantir son inviolabilité et des moyens (29) pour préserver sa stérilité pendant le stockage.

2. Flacon selon la revendication 1, caractérisé en ce que ledit organe d'obturation (16) est monté sur une capsule (22) ajustée sur le col du flacon et mobile axialement entre ladite position de stockage et ladite position d'utilisation.

3. Flacon selon la revendication 2, caractérisé en ce que la capsule est pourvue d'un embout de raccordement conique et d'un élément raidisseur (24) engagé à l'intérieur d'une cavité de l'organe d'obturation.

4. Flacon selon la revendication 3, dans lequel l'embout de raccordement (23) porte une aiguille (30), caractérisé en ce que la capsule est pourvue d'un élément de protection (32) sensiblement cylindrique dont la longueur est au moins approximativement égale à celle de l'aiguille.

5. Flacon selon la revendication 1, caractérisé en ce qu'il comporte des moyens de liaison (60) pour le lier de façon souple au dispositif d'utilisation ou à un autre récipient contenant un autre composant de la substance médicamenteuse.

6. Flacon selon la revendication 5, caractérisé en ce que lesdits moyens de liaison comprennent un lacet (60) dont les extrémités sont équipées d'éléments de liaison à verrouillage (64, 65).

7. Flacon selon la revendication 1, caractérisé en ce qu'il comporte au moins un filtre (57) monté dans le dispositif de raccordement ou l'organe d'obturation, dans une zone de passage obligatoire de la substance médicamenteuse ou du mélange de cette substance avec une autre substance avant son utilisation.

8. Flacon selon la revendication 7, caractérisé en ce que le filtre (57) est du type filtre à membrane.

9. Flacon selon la revendication 1, caractérisée en ce que l'organe d'obturation est lié au flacon par une étiquette d'inviolabilité (33), lorsque ledit dispositif se trouve dans sa première position dite de stockage.

10. Flacon selon la revendication 1, dans lequel le dispositif de transfert comporte une aiguille (161) pour perforer un bouchon d'obturation, caractérisé en ce que ladite aiguille comporte au moins une ouverture latérale (162) agencée pour permettre l'évacuation d'une surpression engendrée à l'intérieur du flacon et/ou d'un autre conteneur connecté au flacon au moyen de ladite aiguille.

11. Flacon selon la revendication 1, caractérisé en ce que l'organe d'obturation comporte un évent (171) et un élément d'obturation élastique agencé pour obturer ledit évent dans une première position et pour le libérer dans une deuxième position.

12. Flacon selon la revendication 11, caractérisé en ce que ledit évent est ménagé dans une paroi de la capsule.

13. Flacon selon la revendication 11, caractérisé en ce que l'organe d'obturation porte un filtre hydrophobe (182) disposé par-dessus ledit évent (171).

14. Flacon selon la revendication 13, caractérisé en ce que le filtre hydrophobe (182) a une forme annulaire et comporte une ouverture centrale qui assure la communication entre l'organe d'obturation et le dispositif de raccordement.

15. Flacon selon la revendication 1, caractérisé en ce que l'organe d'obturation (153) se compose de deux parties distinctes, une tête (154) et un joint annulaire (155).

16. Flacon selon la revendication 15, caractérisé en ce que la tête et le joint annulaire sont réalisés en des matériaux différents.

## Patentansprüche

1. Flasche (10) zur Aufbewahrung und zum sterilen Umfüllen mit einem einzigen Behälter, entwickelt zum Aufbewahren einer heilkräftigen Substanz und um sie umzufüllen, entweder direkt oder nachdem man sie mit einer weiteren Substanz gemischt hat, in eine Anwendungsvorrichtung, wobei diese Flasche einen offenen, eingeschnürten Hals (12) und ein in diesen Hals eingesetztes Verschlußorgan hat, und dieses Verschlußorgan (16) eine innere Vertiefung (25) und mindestens einen radialen Kanal (21) aufweist, der mit dieser Vertiefung verbunden ist, weiterhin eine Umfüllvorrichtung, um die Flasche mit einem, eine weitere heilkräftige Substanz enthaltenden Behälter und/oder mit der Anwendungsvorrichtung zu verbinden, bei welcher das Verschlußorgan (16) so ausgeführt ist, daß es verschiebbar ist zwischen einer ersten, sogenannten Aufbewahrungsstellung, bei welcher es einen dichten Verschluß darstellt, wobei der radiale Kanal durch die Wand des eingeschnürten Halses (12) verschlossen ist und einer zweiten, sogenannten Gebrauchsstellung, bei welcher es ein offenes Ventil darstellt, um das Ablaufen der heilkräftigen Substanz in Richtung Umfüllvorrichtung zu erlauben, und der radiale Kanal (21) in das Innere der Flasche mündet, wobei diese Flasche aus einem Werkstoff hergestellt ist, der geeignet ist, den thermischen Belastungen einer Gefriertrocknung und/oder einer Sterilisierung zu widerstehen, weiterhin die Umfüllvorrichtung mit dem Verschlußorgan (16) fest verbunden ist und sich mit letzterem verschiebt zwischen seiner Aufbewahrungsstellung und seiner Gebrauchsstellung und einen zentralen Kanal aufweist, der mit der inneren Vertiefung (25) des Verschlußorgans (16) verbunden ist und so einen direkten Durchlaß durch das Verschlußorgan in Richtung des, eine weitere Substanz enthaltenden Behälters oder der Anwendungsvorrichtung definiert, wenn das Verschlußorgan sich in der Gebrauchsstellung befindet, wobei außerdem diese Flasche Einrichtungen (33) aufweist, um ihre Unverletztheit zu garantieren und Einrichtungen (29), um ihre Sterilität während der Aufbewahrung beizubehalten.

2. Flasche nach Anspruch 1,
**dadurch gekennzeichnet**, daß das Verschlußorgan (16) an einer, an den Hals der Flasche angepaßten Hülle (22) montiert ist und die zwischen der Aufbewahrungsstellung und der Gebrauchsstellung axial bewegbar (bzw. verschiebbar) ist.

3. Flasche nach Anspruch 2,
**dadurch gekennzeichnet**, daß die Hülle mit einem konischen Verbindungsstutzen und einem Versteifungselement (24) versehen ist, das in das Innere einer Vertiefung des Verschlußorgans eingesteckt ist.

4. Flasche nach Anspruch 3, bei welcher der Verbindungsstutzen (23) eine Nadel (30) trägt,
**dadurch gekennzeichnet**, daß die Hülle mit einem etwa zylindrischen Schutzelement (32) versehen ist, dessen Länge mindestens ungefähr gleich derjenigen der Nadel ist.

5. Flasche nach Anspruch 1,
**dadurch gekennzeichnet**, daß sie Verbindungseinrichtungen (60) aufweist, um sie flexibel mit der Anwendungsvorrichtung oder mit einem anderen Behälter zu verbinden, der ein anderes Bestandteil der heilkräftigen Substanz enthält.

6. Flasche nach Anspruch 5,
**dadurch gekennzeichnet**, daß die Verbindungseinrichtungen eine Litze (60) aufweisen, deren Enden mit Einrastverbindungselementen (64,65) versehen sind.

7. Flasche nach Anspruch 1,
**dadurch gekennzeichnet**, daß sie mindestens ein Filter (57) aufweist, das in der Verbindungsvorrichtung oder in dem Verschlußorgan eingebaut ist, und zwar in einem Bereich, den die heilkräftige Substanz oder die Mischung dieser Substanz mit einer weiteren Substanz vor ihrer Anwendung zwangsläufig passieren muß.

8. Flasche nach Anspruch 7,
**dadurch gekennzeichnet**, daß das Filter (57) ein Standardmembranfilter ist.

9. Flasche nach Anspruch 1,
**dadurch gekennzeichnet**, daß das Verschlußorgan mit der Flasche durch ein Etikett für Unversehrtheit (33) (bzw. Versiegelungsetikett, bzw. Anbruchsicherungsetikett) verbunden ist, wenn sich die Vorrichtung in ihrer ersten Stellung, der Aufbewahrungsstellung, befindet.

10. Flasche nach Anspruch 1, bei welcher die Vorrichtung zur Umfüllung eine Nadel (161) zum Durchstechen eines Verschlußstopfens aufweist,
**dadurch gekennzeichnet**, daß die Nadel mindestens eine seitliche Öffnung (162) aufweist, die dazu dient, einen Überdruck, der sich im Inneren der Flasche und/oder eines weiteren mit der Flasche verbundenen Behälters aufgebaut hat, mittels der Nadel abzulassen.

11. Flasche nach Anspruch 1,
**dadurch gekennzeichnet**, daß das Verschlußorgan eine Entlüftung (171) und ein elastisches Verschlußelement aufweist, welches dazu dient, die Entlüftung in einer ersten Stellung zu verschließen und um sie in einer zweiten Stellung freizugeben.

12. Flasche nach Anspruch 11,
**dadurch gekennzeichnet**, daß die Entlüftung in einer Wand der Hülle angebracht ist.

13. Flasche nach Anspruch 11,
**dadurch gekennzeichnet**, daß das Verschlußorgan ein über der Entlüftung (171) angeordnetes wasserabweisendes Filter (180) trägt.

14. Flasche nach Anspruch 13,
**dadurch gekennzeichnet**, daß das wasserabweisende Filter (180) ringförmig ist und eine zentrale Öffnung aufweist, welche den Durchgang zwischen dem Verschlußorgan und der Verbindungsvorrichtung gewährleistet.

15. Flasche nach Anspruch 1,
**dadurch gekennzeichnet**, daß das Verschlußorgan (153) aus zwei unterschiedlichen Bereichen besteht, einem Kopf (154) und einer ringförmigen Dichtung (155).

16. Flasche nach Anspruch 15,
**dadurch gekennzeichnet**, daß der Kopf und die ringförmige Dichtung aus verschiedenen Werkstoffen hergestellt sind.

## Claims

1. Single compartment storage and transfer bottle (10) designed for storing a medical substance and for transferring it, directly or after mixture with another substance, into a utility device, said bottle comprising a restricted open neck (12), a stopper device engaged in said neck, said stopper device (16) having an internal cavity (25), and at least a radial canal (21) connected to said internal cavity, and a transfer device for connecting said bottle to a container containing said other substance and/or to said utility device, in which said stopper device (16) is designed to be displaced between a first position, called the storage position, in which it constitutes an impermeable seal, said radial canal being closed by the wall of said restricted open neck (12) , and a second position, called the utility position, in which it constitutes an open valve for evacuation of said medicinal substance, in direction of said transfer device, said radial canal (21) opening into said bottle, said bottle being made of a material designed to resist to the thermal strains of a lyophilization and/or a sterilisation, said transfer device being integral with the stopper device (16), moving with it from its storage position to its utility position and comprising a central canal connected to said internal cavity (25) of the stopper device (16), for providing a direct flow passage through the stopper device to said container containing another substance or to said utility device, when the stopper device is in its storage position, said bottle being further provided with means (33) to warrant inviolability and means (29) to preserve the sterility during storage.

2. Bottle according to claim 1, characterized in that said stopper device (16) is mounted on a capsule (22) adapted to the bottle neck and axially movable between the said storage position and the said utility position.

3. Bottle according to claim 2, characterized in that the capsule is provided with a conical connecting tip and with a tightening element (24) engaged inside a cavity of the stopper device.

4. Bottle according to claim 3, wherein the connecting tip (23) holds a needle (30), characterized in that the capsule is provided with an essentially cylindrical protective element (32) at least approximately as long as the needle.

5. Bottle according to claim 1, characterized in that it comprises connecting means (60) for flexibly connecting it to the utility device or to another container containing another component of the medicinal substance.

6. Bottle according to claim 5, characterized in that the said connection elements comprise a lace (60), the ends of which are provided with locking devices (64, 65).

7. Bottle according to claim 1, characterized in that it comprises at least one filter (57) mounted in the connection device or the stopper device, in a zone through which the medicinal substance or the mixture of said substance with another substance must pass.

8. Bottle according to claim 7, characterized in that the filter (57) is a membrane type filter.

9. Bottle according to claim 1, characterized in that the stopper device is connected to be bottle by a tamper-proof seal (33) when the said device is in its first position known as the storage position.

10. Bottle according to claim 1, wherein the transfer device comprises a needle (161) disposed to puncture a stopper, characterized in that said needle comprises at least one lateral opening (162) disposed to allow evacuation of pressure building within the bottle and/or another container connected to the bottle by said needle.

11. Bottle according to claim 1, characterized in that the stopper device comprises a vent (171) and a flexible stopper element disposed to block said vent in a first position and to free it in a second position.

12. Bottle according to claim 11, characterized in that said vent is disposed in a capsule wall.

13. Bottle according to claim 11, characterized in that the stopper device has a hydroponic filter (180) situated above the said vent (171).

14. Bottle according to claim 13, characterized in that the hydroponic filter (180) has an annular shape and comprises a central opening to ensure communication between the stopper device and the connection means.

15. Bottle according to claim 1, characterized in that the stopper device (153) comprises two distinct portions, a head (154) and an annular gasket (155).

16. Bottle according to claim 15, characterized in that the head and the annular gasket are made of different materials.
